# EUROPÄISCHE PATENTSCHRIFT

(11) **EP 0 096 228 B1**
(45) Veröffentlichungstag und Bekanntmachung des Hinweises auf die Patenterteilung: **10.09.1986**
(21) Anmeldenummer: 83104526.5
(22) Anmeldetag: 07.05.1983
(51) Int. Cl.: B41L 45/06

(54) **Einrichtung zum Adressieren von Zeitungen, Zeitschriften und dergleichen Druckprodukten**
Device for addressing newspapers, periodicals and like printed products
Dispositif pour adresser des journaux, revues et imprimés analogues

(30) Priorität: 01.06.1982 CH 3348/82
(43) Veröffentlichungstag der Anmeldung: 21.12.1983
(73) Patentinhaber: Ferag AG, CH-8340 Hinwil (CH)
(72) Erfinder: Reist, Walter, CH-8340 Hinwil (CH)
(74) Vertreter: Patentanwälte Schaad, Balass, Menzl & Partner AG

## Beschreibung

Die Erfindung betrifft eine Einrichtung zum Adressieren von Zeitungen, Zeitschriften und dergleichen Druckprodukten gemäss dem Oberbegriff des Patentanspruches 1.

Die Erfindung betrifft ebenfalls eine Versandstrasse mit einer solchen Einrichtung.

Eine solche Einrichtung ist beispielsweise aus einer im Jahres 1980 erschienen Druckschrift der Firma A.B. Dick Company, Elk Grove Village, Illinois, USA, unter dem Phantasienamen « Videojet-mailer bekannt geworden. Bei dieser Einrichtung werden die zu adressierenden Druckprodukte in mehr oder weniger freier Auflage auf einem Förderband und in Abständen voneinander unter den nach unten gerichteten Spritzköpfen des Tintenstrahl-Schreibers kontinuierlich vorbeigefördert.

Die Ankunft jedes einzelnen Exemplars in den Schreibbereich des Tintenstrahl-Schreibers wird direkt durch einen elektronischen Detektor erfasst, der dann den Schreibvorgang auslöst. Dadurch können zwar auch unregelmässige Lücken zwischen aufeinanderfolgenden Druckprodukten berücksichtigt werden, so dass jedes Druckprodukt in dem dafür vorgesehenen Bereich adressiert werden kann. Die vorbekannte Einrichtung ist jedoch kaum imstande, z. B. den gesamten, in einer Schuppenformation anfallenden Ausstoss einer Rotationspresse synchron zu adressieren. Dazu müsste entweder die Fortbewegungsgeschwindigkeit der Druckprodukte soweit erhöht, d. h. der Schuppenstrom auseinandergezogen werden, dass Lücken zwischen aufeinanderfolgenden Druckprodukten entstehen, oder aber es müssten die einzelnen Exemplare direkt im Schuppenstrom erfasst werden, was mit Schwierigkeiten und mithin mit Unsicherheiten verbunden ist. Es ist aber nicht etwa der Tintenstrahl-Schreiber, der im ersten Fall der Erhöhung der Fördergeschwindigkeit der Druckprodukte auf dem Förderband entgegensteht, denn jeder Spritzkopf eines heutigen Tintenstrahl-Schreibers (pro Adressen-Zeile ist jeweils ein Spritzkopf vorzusehen) vermag weit über 1 000 Zeichen pro Sekunde zu schreiben. Es sind vielmehr die doch eine gewisse Masse und zugleich eine gewisse Verletzlichkeit aufweisen Druckprodukte selbst, die nicht ohne weiteres eine derartige Erhöhung der Fördergeschwindigkeit vertragen.

Darüberhinaus verliert bei der bekannten Einrichtung das den Schreibvorgang auslösende Signal nach der Auslösung des Schreibvorganges jede Bedeutung, weil die Reiativlage des Druckproduktes zur Fördervorrichtung (das Druckprodukt liegt - wie bereits erwähnt - in freier Auflage auf einem Förderband auf) unbestimmt oder zumindest nur momentan bestimmt ist. Dementsprechend ist der Nutzen dieses Signales nur auf den Schreibvorgang beschränkt.

Es ist daher ein Zweck der Erfindung eine Einrichtung der genannten Art zu schaffen, bei der Gewähr für eine saubere, gleichmässige Adressierung gegeben ist und bei der - wenn erwünscht - das Steuersignal zum Auslösen weiterer Operationen an den adressierten Druckprodukten auswertbar ist.

Zu diesem Zweck weist die vorgeschlagene Einrichtung die Kennzeichen des Patentanspruches 1 definierten Merkmale auf.

Eine Versandstrasse mit der vorgeschlagenen Einrichtung ist im Patentanspruch 3 definiert.

Nachstehend ist ein Ausführungsbeispiel der Erfindung anhand der Zeichnung näher erläutert. Es zeigt :
Figur 1 eine schematische Seitenansicht der Einrichtung, und
Figur 2 eine schematische Seitenansicht einer Versandstrasse, der die in Fig. 1 dargestellte Einrichtung vorgeschlatet ist

Bei der in Fig. 1 dargestellten Einrichtung 10 erkennt man einen Einzelförderer 11 (etwa wie in der CH-PS 592 562 oder in der US-PS-3 955 667 beschrieben) der mit in Abständen voneinander an einem nicht dargestellten, in einer Hohlschiene 12 geführten Zugorgan befestigten Greifern 13 bestückt ist.

Jeder der Greifer 13 fasst die vorlaufende Kante eines Druckproduktes, hier den vorlaufenden Falz einer Zeitung 14 und bewegt diese in Richtung des Pfeiles 15. Die nachlaufenden Kanten der Zeitungen 14 gleiten über Gleitschienen 16. Die Formation, in der die Zeitungen 14 gefördert werden, ist somit eine aufgefächerte Schuppenformation S, in welcher der sogenannte « Schuppenabstand •, d. h. der Abstand aufeinanderfolgender vorlaufenden Kanten, in sehr geringen Toleranzen schwankt und über die gesamte Förderstrecke des Einzelförderers 11 gleich bleibt.

Unter den Gleitschienen 16 ist ein Satz Spritzköpfe 17 einer als Ganzes mit 18 bezeichneten Tintenstrahl- Schreibeinrichtung angeordnet. Die Spritzköpfe 17 sind von unten her auf die Schuppenformation S gerichtet. Jeder der Spritzköpfe 17 (gezeigt sind deren 3) ist einer der Zeilen der auf die Zeitungen 14 zu schreibenden Adresse zugeordnet. Die Spritzköpfe 17 sind daher auch in einer zur Zeichenebene rechtwinkligen Richtung zueinander versetzt angeordnet.

Als Tintenstrahl-Schreibeinrichtung 18 (ink-jet-Drucker) kann im wesentlichen die unter dem Namen « videojet Serie 9400 » von der genannten Firma A.B. Dick Company, Elk Grove Village, Illinois, USA, vertriebene Einrichtung verwendet werden. Diese umfasst eine Aufbereitungseinheit 19 für die zu spritzende Tinte, von welcher eine Druckleitung 20 zu jedem der Spritzköpfe 17 ausgeht, während von diesen je eine Rücklaufleitung 21 zur Einheit 19 zurückführt. Die Einheit 19 sorgt dafür, dass jedem der Spritzköpfe 17 ein Tintenstrom mit einem auf einstellbare Weise konstant gehaltenen Druck zugeführt wird.

Zum Aufteilen des zugeführten Tintenstromes in eine dichte Folge von Tintentröpfchen (im vorliegenden Fall von 66 000 Tröpfchen pro Sekunde) und zur Aufladung dieser Tröpfchen sowie zu deren Ablenkung in die gewünschte Richtung ist jeder Spritzkopf 17 über einen Satz Steuerleitungen 22 an eine Steuereinheit 23 gekoppelt. Diese Steuereinheit ist über einen Datenkanal 24 vom Ausgang eines Mikrocomputers oder Rechners 25 aktiviert, in vorliegendem Falle beispielsweise Modell PDP 11/03 der Digital Equipment Corporation.

Der Rechner 25 erhält einerseits die von ihm zu verarbeitenden Daten über einen Datenkanal 26 von einem externen Adressenspeicher 27, in welchem beispielsweise die zu schreibenden Adressen auf Magnetband gespeichert sind.

Nähere Angaben über den Aufbau und die Funktionsweise des Tintenstrahl-Schreibers 18 sind aus der von der genannten Firma A.B. Dick Company zum « videojet Tintenstrahi-Schreibers erhältlichen Literatur zu entnehmen.

Im Gegensatz zur bekannten Einrichtung wird hier der Rechner 25 nicht durch ein direkt von der Anwesenheit oder Ankunft einer Zeitung 14 in dem Bereich der Spritzköpfe 17 aktiviert. Vielmehr ist ein vom Einzelförderer 11 über ein Kettenrad 29 angetriebener Taktgeber 28 vorgesehen, der mit einem Tachogenerator 30 kombiniert ist und der über eine Signalleitung 31 dem Rechner 25 für jeden eintreffenden Greifer 13 ein Signal abgibt. Da beim Einzelförderet 11 nicht auszuschliessen ist, dass von Zeit zu Zeit ein Greifer 13 leer bleibt, beispielsweise weil zuvor ein defektes Exemplar entnommen wurde, ist dem Taktgeber 28 ein auf leere Greifer ansprechender Wächter 32 (z. B. ein durch das Druckprodukt 14 betätigter Arbeitskontakt) zugeordnet, der verhindert, dass der Rechner 25 durch das vom Taktgeber 28 gelieferte Signal aktiviert wird. Dazu genügt es, falls der Wächter 32 ein Arbeitskontakt ist, dass dessen Ausgangssignal über eine weitere Signalleitung 33 im Rechner 25 zuerst einer Koinzidenzschaltung (z. B. zu einem UND-Gatter 34) zugeführt wird. Somit ist sichergestellt, dass der Schreibvorgang nur dann ausgelöst wird, wenn die Greifer 13 tatsächlich ein Druckprodukt führen.

Das vom Greifer 13 veranlasste und somit (nach der Validierung durch den Wächter 32) diesem zugeordnete, adressenspezifische Steuersignal wird nun nicht nur zum Auslösen des Schreibvorganges benützt, sondern auch im Rechner nach Massgabe eines Parameters der Adresse (z. B. der Postleitzahl) einem von mehreren Schieberegistern 35 je mit verschiedenen Durchlaufzeiten zugeführt. Von diesen Schieberegistern geht je eine Signalleitung 36, 37, 38 aus.

Nach Durchlauf des adressenspezifischen Signals durch eines der Schieberegister 35 hat sich der die Zeitung mit der entsprechenden Adresse führende Greifer 13 um eine bestimmte Strecke weiterbewegt. Wenn also das adressenspezifische Signal auf einer der Leitungen 36, 37 oder 38 ansteht, ist der entsprechende Schreibvorgang längst vorbei, aber der die entsprechende Zeitung führende Greifer befindet sich an einer von der Durchlaufzeit durch das Schieberegister abhängigen Stelle.

Dementsprechend (vergleiche Fig. 2) führen die Signalleitungen 36-38 zu entlang des Verlaufes des Einzelförderers 11 angeordneten Sammelstellen 40, 41 und genauer zu an diesen Sammelstellen angeordneten Steuerorgangen, die die Greifer 13 öffnen. In Fig. 2 ist für die Leitungen 37 und 38 das entsprechende Steuerorgan mit 42 bzw. 43 bezeichnet, während die Leitung 36 zu einer noch weiter stromabwärts vom Einzelförderer 11 liegenden Sammelstelle führt. Diese weitere Auswertung der vom Rechner 25 erzeugten adressenspezifischen Steuersignale ist jedoch nur möglich, weil diese nur von einem eine Zeitung führenden Greifer 13 aber nicht von der Zeitung selbst abgerufen werden. Nachdem diese adressenspezifischen Steuersignale den Schreibvorgang praktisch unverzögert ausgelöst haben, « begleiten sie gewissermassen den entsprechenden Greifer und veranlassen die Oeffnung und mithin die Freigabe des Druckproduktes an einer von einem Adressenparameter abhängigen Stelle.

## Patentansprüche

1. Einrichtung zum Adressieren von Zeitungen, Zeitschriften und dergleichen Druckprodukten (14), mit einem ortsfesten Tintenstrahl-Schreiber (18) und einer Fördervorrichtung (11) zum Vorbeiführen der Druckprodukte (14) am Schreiber (18), wobei die Fördergeschwindigkeit und die Schreibgeschwindigkeit aufeinander abgestimmt sind, sowie mit einer Steuerung (28, 30, 34, 23) zum Auslösen eines Schreibvorganges des Schreibers, wenn ein Druckprodukt (14) den Schreibbereich des Schreibers durchläuft, dadurch gekennzeichnet, dass die Fördervorrichtung einen mit in Abständen hintereinander angeordneten und jeweils ein Druckprodukt (14) fassenden Greifern (13) bestückter Einzelförderer (11) ist und dass die Steuerung einen vom Einzelförderer (11) angetriebenen, je Greifer (13) ein Steuersignal abgebenden Taktgeber (28) aufweist sowie einen auf leere Greifer (13) ansprechenden Wächter (32), um das Steuersignal zu unterdrücken.

2. Einrichtung nach Patentanspruch 1 zum Adressieren von im Schuppenstrom anfallenden Druckprodukten (14), dadurch gekennzeichnet, dass die gesteuerten Greifer (13) dazu eingerichtet sind, die vorlaufenden Kanten der Druckprodukte (14) zu fassen, während ein Gleittisch (16) zur Abstützung der nachlaufenden Kanten der Druckprodukte (14) vorgesehen ist, in dessen Bereich der von unten auf den Schuppenstrom gerichtete Tintenstrahl-Schreiber (18) angeordnet ist.

3. Versandstrasse mit einer Einrichtung gemäss Patentanspruch 1, dadurch gekennzeichnet, dass der auf die Einrichtung folgende Abschnitt des Einzelförderers (11) an Sammelstationen (40, 41) vorbeigeführt ist, wobei jeder Sammelstation (40, 41) ein Organ zum Oeffnen der Greifer (13) zugeordnet ist, das von dem den Tintenstrahl-Schreiber (18) zugeordneten Rechner (25) in Abhängigkeit des Steuersignals in und ausser Wirklage bringbar ist, um die adressierten Druckprodukte (14) nach Massgabe der Adresse selektiv in die Sammelstationen (40, 41) abzulegen.

## Claims

1. Apparatus for printing an address on newspapers, periodicals and the like printed products (14), with a stationary ink-jet printer (18) and a conveyor (11) for conveying the printed products (14) past the printer (18), the conveying speed and the printing speed being mutually adjusted to each other and with control means (28, 30, 34, 23) for causing a printing operation by the printer (18) when a printed product (14) passes the printing zone of the printer characterized in that the conveyor is a piece-by-piece conveyor (11) provided with grippers (13) in spaced relationship one behind the other for gripping one of the printed products (14) and that the control means include a signal generator (28) driven by the piece-by-piece conveyor (11) and producing a control signal for each gripper (13) and a detector (32) responsive to empty grippers (13) for suppressing the control signal.

2. Apparatus according to patent claim 1 for printing an address on printed products (14) being conveyed in a stream of mutually overlapping printed products characterized in that the controlled grippers (13) are adapted to grip the leading edge of the printed products (14), while a slide table (16) for supporting the trailing edges of the printed products (14) is provided, in the range of which the ink-jet printer (18) is arranged and directed from below onto the stream.

3. Delivery line comprising an apparatus according to claim 1 characterized in that the section of the piece-by-piece conveyor (11) downstream of the apparatus is guided past collecting stations (40, 41), each collecting station (40, 41) having associated thereto an element (43, 42) for opening the grippers (13), such element being activated and disactivated by the processor (25) associated to the ink-jet printer (18) in response to the control signal for selectively collecting in the collecting stations (40, 41) the addressed printed products according to the address.

## Revendications

1. Dispositif servant à adresser des journaux, des périodiques et d'autres imprimés du même genre (14), qui comporte un appareil d'inscription à jet d'encre fixe (18) et un dispositif transporteur (11) destiné à faire passer les imprimés (14) par l'appareil d'inscription (18), la vitesse. de transport et la vitesse d'inscription étant réglées l'une par rapport à l'autre, ce dispositif, qui comporte en outre une commande (28, 30, 34, 23) destinée à déclencher une opération d'inscription de l'appareil d'inscription lorsqu'un imprimé (14) passe par la zone d'inscription de l'appareil d'inscription, étant caractérisé en ce que le dispositif transporteur est un transporteur individuel (11), muni d'organes de préhension (13) qui sont prévus à distance l'un à l'arrière de l'autre et qui sont destinés à saisir chacun un imprimé (14), et en ce que la commande comporte un générateur de rythme (28) commandé par le transporteur individuel (11) émettant un signal de commande pour chaque organe de préhension (13), et comporte également un contrôleur automatique (32) réagissant lorsqu'un organe de préhension se présente vide pour supprimer le signal de commande.

2. Dispositif suivant la revendication 1, servant à adresser des imprimés (14) arrivant en un courant en imbrication, caractérisé en ce que les organes de préhension (13) commandés sont agencés pour saisir les bords antérieurs, c'est-à-dire les bords se trouvant vers l'avant, des imprimés (14), tandis qu'il est prévu, pour soutenir les bords postérieurs, c'est-à-dire les bords qui suivent, des imprimés (14), une table à glissement (16) dans la zone de laquelle est prévu l'appareil d'inscription à jet d'encre (18), qui est dirigé du bas vers le courant en imbrication.

3. Train d'expédition comportant un dispositif suivant la revendication 1, caractérisé en ce que le tronçon du transporteur individuel (11) qui suit le dispositif précité est guidé de façon qu'il passe par des postes collecteurs (40, 41), un organe destiné à ouvrir les organes de préhension (13) correspondant à chacun des postes collecteurs (40, 41) cet organe pouvant être amené en position d'action et être retiré de la position d'action par la calculatrice (25) adjointe à l'appareil d'inscription à jet d'encre (18) en fonction du signal de commande, pour déposer sélectivement, aux postes collecteurs (40, 41), les imprimés adressés (14), en conformité de l'adresse.
